# EUROPÄISCHE PATENTSCHRIFT

(11) **EP 3 307 459 B1**
(45) Veröffentlichungstag und Bekanntmachung des Hinweises auf die Patenterteilung: **15.01.2020**
(21) Anmeldenummer: 16741843.3
(22) Anmeldetag: 15.06.2016
(51) Int. Cl.: B22D 29/00, B22C 19/06

(54) **VORRICHTUNG ZUM ENTKERNEN**
DEVICE FOR CORE REMOVAL
DISPOSITIF DE DÉBOURRAGE

(30) Priorität: 15.06.2015 AT 504942015
(43) Veröffentlichungstag der Anmeldung: 18.04.2018
(73) Patentinhaber: Fill Gesellschaft m.b.H., 4942 Gurten (AT)
(72) Erfinder: SUMEREDER, Stefan, 4720 Kallham (AT)
(74) Vertreter: Burger, Hannes
(86) Internationale Anmeldenummer: PCT/AT2016/050202
(87) Internationale Veröffentlichungsnummer: WO 2016/201475

(56) Entgegenhaltungen:
- DE-A1- 2 658 455
- DE-A1-102011 088 958
- FR-A1- 2 954 195
- JP-A- 2000 079 460

## Beschreibung

Die Erfindung betrifft eine Vorrichtung zum Entkernen eines gegossenen Werkstückes, gemäß dem Oberbegriff von Anspruch 1.

Weiters betrifft die Erfindung ein Verfahren zum Entkernen eines gegossenen Werkstückes gemäß dem Oberbegriff von Anspruch 7.

Zum Entkernen bzw. Entsanden von Werkstücken, die mittels eines Gießverfahrens hergestellt worden sind, können die Werkstücke durch Schläge mit einem Hammer in Schwingung versetzt werden und auf diese Weise der Kern zertrümmert werden.

Eine Vorrichtung bzw. ein Verfahren der eingangs genannten Art sind beispielsweise aus der DE10136713 A1, sowie der JP 2000079460 A bekannt geworden. Aus der DE 2658455 A1 und der DE 102011088958 A1 sind zudem druckmittelbetriebene Schlagwerke bewkannt geworden.

Nachteilig an den bekannten Lösungen ist vor allem, dass sich bei keine optimale Energieübertragung zur Zertrümmerung des Kerns möglich ist.

Es ist daher eine Aufgabe der Erfindung, die oben genannten Nachteile des Stands der Technik zu überwinden.

Diese Aufgabe wird mit einer Vorrichtung der eingangs genannten Art erfindungsgemäß durch die Merkmale des kennzeichnenden Teils von Anspruch 1 gelöst.

Die erfindungsgemäße Lösung ermöglicht auf einfache Weise die Einstellung einer definierten Schlagfrequenz. Unter einer definierten Schlagfrequenz wird hierbei eine vorab festgelegte Schlagfrequenz verstanden. Die Schlagfrequenz kann je nach Erfordernis gewählt und eingestellt werden. Somit ermöglicht es die Erfindung, in einem weiten Bandbereich die Schlagfrequenz des Hammers frei zu wählen und eine optimale und definierte Energieübertragung auf den Kern zu realisieren.

Um ein einfaches und zuverlässiges Betätigen des Stellmittels zu ermöglichen, kann es vorgesehen sein, dass die Vorrichtung zumindest einen Aktor zur Betätigung des zumindest einen Stellmittels aufweist.

Als besonders günstig hat es sich herausgestellt, wenn das zumindest eine Stellglied zumindest ein Ventil umfasst, das zwischen zumindest einem Kompressor und einer Kolben/Zylindereinheit des Drucklufthammers angeordnet ist.

Um bei Verwendung eines Drucklufthammers auf zuverlässige Weise eine definierte Schlagfrequenz zu erzielen, können durch das zumindest eine Ventil abwechselnd an unterschiedlichen Seiten eines auf einen Hammerkopf wirkenden und in einer Längsrichtung eines Arbeitszylinders der Kolben/Zylindereinheit verschiebbar gelagerten Schlagkolbens gelegene Bereiche des Arbeitszylinders mit dem Kompressor verbunden sein.

Eine hohe Schlagfrequenz bei einer geringen mechanischen Belastung des Ventils lässt sich dadurch erzielen, dass das zumindest eine Ventil als Drehventil ausgeführt ist.

Um auf einfache Weise eine Einstellung bzw. eine Vorauswahl der Schlagfrequenz zu ermöglichen, kann es vorgesehen sein, dass die Vorrichtung zumindest eine mit dem zumindest einen Stellglied verbundene Steuerung zur Steuerung einer Schlagfrequenz des zumindest einen Hammers sowie eine mit der Steuerung verbundene Eingabeeinheit zur Eingabe von Werten für die Schlagfrequenz aufweist.

Die oben genannte Aufgabe lässt sich auch mit einem Verfahren der eingangs genannte Art erfindungsgemäß durch die Merkmale des kennzeichnenden Teils von Anspruch 7 lösen.

Zum besseren Verständnis der Erfindung wird diese anhand der nachfolgenden Figuren näher erläutert.

Es zeigen jeweils in stark vereinfachter, schematischer Darstellung:
- Fig. 1: ein Blockdiagramm einer erfindungsgemäßen Vorrichtung;
- Fig. 2: einen Hammer aus Fig. 1 mit einem Drehventil im näheren Detail;
- Fig. 3: einen Querschnitt des Hammers und des Ventils aus Fig. 2 in einer ersten Schaltstellung des Drehventils;
- Fig. 4: einen Querschnitt des Hammers und des Ventils aus Fig. 2 in einer zweiten Schaltstellung des Drehventils.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind diese Lageangaben bei einer Lageänderung sinngemäß auf die neue Lage zu übertragen.

Gemäß Fig. 1 weist eine Vorrichtung 1 zum Entkernen eines gegossenen Werkstückes einen oder mehrere Hämmer 2, 3, 4 auf. Weiters weist die Vorrichtung 1 ein oder mehrere Stellmittel 5, 6 zur Einstellung einer Schlagfrequenz der Hämmer 2, 3, 4 auf. Die Hämmer 2, 3, 4, können ortsfest montiert sein und beispielsweise auf eine hier nicht näher dargestellte Aufspannplatte, auf welcher das Werkstück eingespannt ist, einwirken und diese in Schwingung versetzen. Alternativ können die Hämmer aber auch direkt auf das Werkstück einwirken. Durch die von dem Hämmern 2, 3, 4 übertragene Energie wird ein üblicherweise aus Sand hergestellter Formkern des Werkstückes zertrümmert. Zur Betätigung der Stellglieder 5, 6 kann ein Aktor 7 vorgesehen sein. Bei dem Aktor kann es sich beispielsweise um einen elektromechanischen Aktor handeln, insbesondere in Form eines Elektromotors mit steuerbarer Drehzahl.

Wie aus Fig. 2 ersichtlich ist, kommt als Hammer 2, 3, 4 ein Drucklufthammer 9 zum Einsatz. Das zur Steuerung des Drucklufthammers 9 verwendete Stellglied 5, 6 kann ein Ventil 8 umfassen, welches zwischen einem in Fig. 1 mit Bezugszeichen 10 versehenen Kompressor und einer Kolben/Zylindereinheit 11 des Drucklufthammers 9 angeordnet ist. Durch das Ventil 8 können abwechselnd an unterschiedlichen Seiten eines auf einen Hammerkopf 12 wirkenden und in einer Längsrichtung eines Arbeitszylinders 13 einer Kolben/Zylindereinheit 11 des Drucklufthammers 9 verschiebbar gelagerten Schlagkolbens 14 gelegene Bereiche des Arbeitszylinders 13 mit dem Kompressor 10 verbunden werden.

Bei dem Ventil 8 handelt es sich, wie in den Figuren 3 und 4 dargestellt, besonders bevorzugt um ein Drehventil. Das Drehventil kann einen von Kanälen durchsetzten Ventilkörper aufweisen, der von einem Ventilmantel umgeben ist. In dem Ventilmantel sind Öffnungen 17, 18, 19, 20 angeordnet, welche mit den Ausgängen der Kanäle des Ventilkörpers zur Deckung gebracht werden können. Der Ventilkörper kann auf einer Welle sitzen, welche mittels des Aktors 7 angetrieben wird. Durch die Drehung des Ventilkörpers werden die Kanäle wechselweise mit der mit dem Kompressor 10 verbundenen Öffnung 19 des Ventils 8 und mit den Öffnungen 17 und 18 des Ventils 8 verbunden. Die Öffnung 20 des Ventils 8 dient der Entlüftung und kann mit der Umgebung verbunden sein. Die Öffnungen 17 und 18 des Ventils 8 sind mit den beiden Öffnungen 21 und 22 der Kolben/Zylindereinheit 11 verbunden.

In der in Fig. 2 oberen Stellung des Ventils 8, welche der in Fig. 3 dargestellten Stellung des Ventils 8 entspricht, wird Luft von Kompressor 10 über die Öffnung 21 in den Arbeitszylinder 13 der Kolben/Zylindereinheit 11 gepresst und der Schlagkolben 14 in Richtung des Hammerkopfes 15 bewegt. Die Öffnung 22 des Arbeitszylinders 13 ist hierbei über die Öffnungen 18 und 20 des Ventils 8 zur Entlüftung eines zwischen dem Schlagkolben 14 und dem Hammerkopf 15 gelegenen Bereichs des Arbeitszylinders 13 mit der Umgebung verbunden.

In der in Figur 2 unteren Stellung des Ventils 8, welche der in Fig. 4 dargestellten Stellung des Ventils 8 entspricht, ist die Öffnung 22 des Arbeitszylinders 13 mit dem Kompressor 10 verbunden und der Schlagkolben 14 durch die Pressluft von dem Hammerkopf 15 wegbewegt. Die Öffnung 21 des Arbeitszylinders 13 ist hierbei über die Öffnungen 17 und 20 des Ventils 8 zur Entlüftung eines zwischen dem Schlagkolben 14 und einer dem Hammerkopf 15 gegenüberliegenden Stirnwand des Arbeitszylinders 13 gelegenen Bereichs des Arbeitszylinders 13 mit der Umgebung verbunden. Die Bewegungsrichtung des Schlagkolbens 14 ist in den Figuren 3 und 4 durch Pfeile angedeutet. Die Drehgeschwindigkeit der Welle, auf welcher der Ventilkörper sitzt, gibt hierbei die Schlagfrequenz des Hammerkopfes 15 vor. Zwischen den beiden Öffnungen 21 und 22 des Arbeitszylinders 13 kann noch eine weitere, zur Entlüftung dienende Öffnung 23 vorgesehen sein.

Wie aus Fig. 1 ersichtlich ist, können bei Verwendung mehrerer Hämmer 3, 4 auch ein einziges Ventil 8 zu deren Steuerung verwendet werden, wobei die Anzahl der Öffnungen 17 - 20 in dem Ventilmantel und der Kanäle in dem Ventilkörper sowie die Länge des Ventilkörpers entsprechend erhöht werden müssen. Alternativ zur Anordnung eines langen Ventilkörpers im Fall der Verwendung eines einzigen Ventils 8 zur Steuerung mehrerer Hämmer 3, 4 können aber auch mehrere einzelne Ventilkörper an der von dem Aktor 7 angetriebenen Welle fest angeordnet werden.

Falls mehrere Hämmer 2, 3, 4 mit einem Ventil 8 gesteuert werden, so können die den einzelnen Hämmern 2, 3, 4, zugeordneten Kanäle in dem Ventilkörper bzw. den Ventilkörpern so angeordnet sein, dass sich ein fester Phasenversatz zwischen den Schlagbewegungen der Hämmer 2, 3, 4 ergibt. Die Hämmer 2, 3, 4 bewegen sich in dieser Anordnung mit der gleichen Frequenz und phasenverschoben mit einem festen Phasenversatz zueinander.

Zur Steuerung einer Schlagfrequenz des Hammers 2, 3, 5 kann die Vorrichtung ein mit dem Stellglied 5, 6 verbundene Steuerung 15, beispielsweise ein entsprechend programmierter Prozessor, sowie eine mit der Steuerung verbundene Eingabeeinheit 16, beispielsweise eine Tastatur, zur Eingabe von Werten für die Schlagfrequenz aufweisen.

Bei dem erfindungsgemäßen Verfahren werden in einem Schritt i) für jeden Hammer eine Schlagfrequenz und in einem Schritt ii) eine Phasenverschiebung zwischen Schlagbewegungen der Hämmer festgelegt. In einem den Schritten i) - ii) zeitlich nachfolgendem Schritt iii) führen die Hämmer 2, 3, 4 mit der festgelegten Schlagfrequenz und Phasenverschiebung eine Schlagbewegung aus und zertrümmern einen in dem Werkstück vorhandenen Kern.

Das Auswählen der Frequenz kann wie bereits oben erwähnt mittels einer entsprechenden Eingabeeinheit 16 erfolgen. Die Festlegung des Phasenversatzes kann durch eine entsprechende Anordnung der Ventilkörper auf der mit dem Aktor 7 verbundenen Welle bzw. eine entsprechende Anordnung der Kanäle erfolgen. Alternativ hierzu können aber auch mehrere Ventile 8 mit einem entsprechenden Phasenversatz der Öffnungen 17, 18, 19, 20 vorgesehen sein.

Der Ordnung halber sei abschließend darauf hingewiesen, dass zum besseren Verständnis des Aufbaus der erfindungsgemäßen Vorrichtung diese bzw. deren Bestandteile teilweise unmaßstäblich und/oder vergrößert und/oder verkleinert dargestellt wurden.

### Bezugszeichenaufstellung

- 1: Vorrichtung
- 2: Hammer
- 3: Hammer
- 4: Hammer
- 5: Stellmittel
- 6: Stellmittel
- 7: Aktor
- 8: Ventil
- 9: Drucklufthammer
- 10: Kompressor
- 11: Kolben/Zylindereinheit
- 12: Hammerkopf
- 13: Arbeitszylinder
- 14: Schlagkolben
- 15: Steuerung
- 16: Eingabeeinheit
- 17: Öffnung
- 18: Öffnung
- 19: Öffnung
- 20: Öffnung
- 21: Öffnung
- 22: Öffnung
- 23: Öffnung

## Patentansprüche

1. Vorrichtung (1) zum Entkernen eines gegossenen Werkstückes, wobei die Vorrichtung (1) zumindest einen Hammer (2, 3, 4), aufweist, wobei die Vorrichtung (1) zumindest ein Stellmittel (5, 6) zur Einstellung einer Schlagfrequenz des zumindest einen Hammers (2, 3, 4) aufweist, wobei die Vorrichtung (1) mehrere miteinander zu phasenverschobenen Schlagbewegungen gekoppelte Hämmer (2, 3, 4) aufweist, **dadurch gekennzeichnet, dass** die Hämmer (2, 3, 4) Drucklufthämmer (9) sind und die Schlagbewegungen jedes Hammers (2, 3, 4) zu jeder der Schlagbewegungen der anderen Hämmer (2, 3, 4) phasenverschoben ist.

2. Vorrichtung nach Anspruch 1, **dadurch gekennzeichnet, dass** sie zumindest einen Aktor (7) zur Betätigung des zumindest einen Stellmittels (5, 6) aufweist.

3. Vorrichtung nach Anspruch 2, **dadurch gekennzeichnet, dass** das zumindest eine Stellglied (5, 6) zumindest ein Ventil (8) umfasst, dass zwischen zumindest einem Kompressor (10) und einer Kolben/Zylindereinheit (11) des Drucklufthammers (9) angeordnet ist.

4. Vorrichtung nach Anspruch 3, **dadurch gekennzeichnet, dass** durch das zumindest eine Ventil (8) abwechselnd an unterschiedlichen Seiten eines auf einen Hammerkopf (12) wirkenden und in einer Längsrichtung eines Arbeitszylinders (13) der Kolben/Zylindereinheit (11) verschiebbar gelagerten Schlagkolbens (14) gelegene Bereiche des Arbeitszylinders (13) mit dem Kompressor (10) verbunden sind.

5. Vorrichtung nach Anspruch 4, **dadurch gekennzeichnet, dass** das zumindest eine Ventil (8) als Drehventil ausgeführt ist.

6. Vorrichtung nach einem der Ansprüche 1 bis 5, **dadurch gekennzeichnet, dass** sie zumindest eine mit dem zumindest einen Stellglied (5, 6) verbundene Steuerung (15) zur Steuerung einer Schlagfrequenz des zumindest einen Hammers sowie eine mit der Steuerung verbundene Eingabeeinheit (16) zur Eingabe von Werten für die Schlagfrequenz aufweist.

7. Verfahren zum Entkernen eines gegossenen Werkstückes mit zumindest zwei Hämmern (2, 3, 4), **dadurch gekennzeichnet, dass** in einem Schritt i) für jeden Hammer (2, 3, 4) eine Schlagfrequenz und in einem Schritt ii) eine Phasenverschiebung zwischen Schlagbewegungen der zumindest zwei Hämmer festgelegt werden, wobei in einem den Schritten i) - ii) zeitlich nachfolgendem Schritt iii) die zumindest zwei Hämmer 2, 3, 4) mit der festgelegten Schlagfrequenz und Phasenverschiebung eine Schlagbewegung ausführen und einen in dem Werkstück vorhandenen Kern zertrümmern, wobei die Hämmer (2, 3, 4) als Drucklufthämmer (9) ausgeführt sind.

## Claims

1. A device (1) for removing the core from a cast workpiece, wherein the device (1) comprises at least one hammer (2, 3, 4), wherein the device (1) comprises at least one adjusting means (5, 6) for setting a striking frequency of the at least one hammer (2, 3, 4), wherein the device (1) comprises several hammers (2, 3, 4) coupled to one another for phase-shifted striking movements, **characterized in that** the hammers (2, 3, 4) are jackhammers (9) and the striking movements of each hammer (2, 3, 4) are phase-shifted with respect to each of the striking movements of the other hammers (2, 3, 4).

2. The device according to claim 1, **characterized in that** it comprises at least one actuator (7) for actuating the at least one adjusting means (5, 6).

3. The device according to claim 2, **characterized in that** the at least one adjusting element (5, 6) comprises at least one valve (8), which is arranged between at least one compressor (10) and a piston/cylinder unit (11) of the jackhammer (9).

4. The device according to claim 3, **characterized in that** by means of the at least one valve (8), sections of a working cylinder (13) located on different sides of a striking piston (14) - said striking piston (14) acting on a hammer head (12) and being mounted so as to be displaceable in a longitudinal direction of the working cylinder (13) of the piston/cylinder unit (11) - are alternately connected to the compressor (10).

5. The device according to claim 4, **characterized in that** the at least one valve (8) is designed as a rotary valve.

6. The device according to one of claims 1 to 5, **characterized in that** it comprises at least one controller (15) connected to the at least one adjusting element (5, 6) for controlling a striking frequency of the at least one hammer as well as an input unit (16) connected to the controller for inputting values for the striking frequency.

7. A method for removing the core of a cast workpiece with at least two hammers (2, 3, 4), **characterized in that** in a step i) a striking frequency is determined for each hammer (2, 3, 4) and in a step ii) a phase shift between striking movements of the at least two hammers is determined, wherein in a step iii) temporally subsequent to the steps i)-ii) the at least two hammers (2, 3, 4) carry out a striking movement with the determined striking frequency and phase shift and shatter a core present in the workpiece, wherein the hammers (2, 3, 4) are designed as jackhammers (9).

## Revendications

1. Dispositif (1) de débourrage d'une pièce coulée, le dispositif (1) comportant au moins un marteau (2, 3, 4), le dispositif (1) comportant au moins un moyen de réglage (5, 6) destiné au réglage d'une fréquence de percussion du marteau (2, 3, 4) au moins au nombre de un, le dispositif (1) comportant plusieurs marteaux (2, 3, 4) couplés les uns aux autres pour des mouvements de percussions déphasés, **caractérisé en ce que** les marteaux (2, 3, 4) sont des marteaux pneumatiques (9), et les mouvements de percussion de chaque marteau (2, 3, 4) sont décalés par rapport à chacun des mouvements de percussion des autres marteaux (2, 3, 4).

2. Dispositif selon la revendication 1, **caractérisé en ce qu'**il comporte au moins un actionneur (7) destiné à l'actionnement du moyen de réglage (5, 6) au moins au nombre de un.

3. Dispositif selon la revendication 2, **caractérisé en ce que** le moyen de réglage (5, 6) au moins au nombre de un comprend au moins une soupape (8) qui est disposée entre au moins un compresseur (10) et une unité piston/cylindre (11) du marteau pneumatique (9).

4. Dispositif selon la revendication 3, **caractérisé en ce que** des zones du cylindre de travail (13), situées de façon alternée sur différents côtés d'un piston de percussion (14) agissant sur une tête de marteau (12) et supporté de façon coulissante dans une direction longitudinale d'un cylindre de travail (13) de l'unité piston/cylindre (11), sont raccordées au compresseur (10) par la soupape (8) au moins au nombre de un.

5. Dispositif selon la revendication 4, **caractérisé en ce que** la soupape (8) au moins au nombre de un est réalisée en tant que soupape rotative.

6. Dispositif selon l'une des revendications 1 à 5, **caractérisé en ce qu'**il comprend au moins une commande (15) raccordée à l'organe de réglage (5, 6) au moins au nombre de un et destinée à la commande d'une fréquence de percussion du marteau au moins au nombre de un, ainsi qu'une unité d'entrée (16) raccordée à la commande et destinée à l'entrée de valeurs pour la fréquence de percussion.

7. Procédé de débourrage d'une pièce coulée, avec au moins deux marteaux (2, 3, 4), **caractérisé en ce que**, dans une étape i), une fréquence de percussion pour chaque marteau (2, 3, 4) et, dans une étape ii), un déphasage entre des mouvements de percussion des au moins deux marteaux sont stipulés, dans lequel, dans une étape iii) suivant dans le temps les étapes i) - ii), les au moins deux marteaux (2, 3, 4) avec la fréquence de percussion et le déphasage stipulés, exécutent un mouvement de percussion et détruisent un noyau présent dans la pièce, les marteaux (2, 3, 4) étant réalisés en tant que marteaux pneumatiques (9).
